# EUROPÄISCHE PATENTSCHRIFT

(11) **EP 2 079 648 B1**
(45) Veröffentlichungstag und Bekanntmachung des Hinweises auf die Patenterteilung: **16.03.2011**
(21) Anmeldenummer: 07801658.1
(22) Anmeldetag: 15.08.2007
(51) Int. Cl.: B65D 88/34, B65D 88/38, B65D 88/42

(54) **VERTIKALER RUNDBEHÄLTER ZUR LAGERUNG VON FLÜSSIGKEITEN SOWIE ANORDNUNG MIT MEHREREN VON SOLCHEN BEHÄLTERN**
VERTICAL ROUND CONTAINER FOR STORING LIQUIDS AND ARRANGEMENT COMPRISING A PLURALITY OF SUCH CONTAINERS
RÉCIPIENT ROND VERTICAL DESTINÉ À STOCKER DES LIQUIDES ET DISPOSITIF COMPRENANT PLUSIEURS DE CES RÉCIPIENTS

(30) Priorität: 31.08.2006 DE 102006040895
(43) Veröffentlichungstag der Anmeldung: 22.07.2009
(73) Patentinhaber: Imhof, Heinrich, 63179 Obertshausen (DE)
(72) Erfinder: Imhof, Heinrich, 63179 Obertshausen (DE)
(74) Vertreter: Grimm, Ekkehard
(86) Internationale Anmeldenummer: PCT/EP2007/007194
(87) Internationale Veröffentlichungsnummer: WO 2008/025454

(56) Entgegenhaltungen:
- EP-A- 0 059 298
- EP-A- 0 635 440
- GB-A- 300 086
- JP-A- 56 074 470
- US-A- 3 120 902

## Beschreibung

Die vorliegende Erfindung betrifft einen vertikalen Rundbehälter zur Lagerung von Flüssigkeiten mit einer die Flüssigkeitsoberfläche abdeckenden, schwimmenden Abdeckung, wobei die Abdeckung gegen die Behälterwand mittels flexibler Dichtelemente abgedichtet ist und auf ihrer Unterseite zur Flüssigkeit hin offene Kammern aufweist, in der gasförmige Medien/Dämpfe eingeschlossen sind, wobei Einrichtungen vorgesehen sind, um die Eintauchtiefe der Abdeckung zuermitteln, und wobei Zuleitungen und Ableitungen vorgesehen sind, mit denen die Menge des gasförmigen Mediums in den Kammern veränderbar ist, wobei die Zuleitungen mit einer Einheit für gasförmiges Medium verbunden sind, die außerhalb des Behälterraums angeordnet ist.

Schwimmende Abdeckungen von Flüssigkeitsoberflächen haben die Aufgabe, den Austausch zwischen den beiden fluiden Medien, Flüssigkeit und gasförmige Umgebung, zu unterbinden.

Eine wichtige Anwendung sind die großvolumigen Lagerbehälter für leichtflüchtige Mineralölprodukte. Zur Lösung der Hauptprobleme - der Vermeidung von Brand und Explosion, sowie der Vermeidung von Emissionen - wurde vor 80 Jahren die schwimmende Abdeckung entwickelt.

Im Anschluss an diese Entwicklung wurden zwei Hauptrichtungen verfolgt, den Tank bzw. Behälter mit schwimmender Abdeckung ohne festes Dach (im Englischen auch: external floating roof tank) und den Tank mit festem Dach und innen liegender schwimmender Abdeckung (im Englischen auch: internal floating roof tank).

Da die Probleme der Restemissionen und der Niederschläge bei einem Behälter ohne festes Dach nicht befriedigend gelöst wurden, hat man in neuerer Zeit meist dem Behälter mit festem Dach den Vorzug gegeben. Hierbei erkannte man die Möglichkeit, die Emissionen mit Hilfe von Dampfpendelung mit korrespondierenden Behältern und Dämpferückgewinnung fast vollständig zu lösen und letztendlich auf die schwimmende Abdeckung zu verzichten.

Die so entstandene Technik hat jedoch entscheidende Nachteile.

Alle völlig geschlossenen Behälter mit Kohlenwasserstoffdämpfen bilden ein hohes Explosions- und Brandrisiko und sind empfindlich für Vakuum und Überdruck. Die tägliche Tankatmung durch Expansion und Kontraktion der Gase in den Behälterleerräumen erfordert zusätzliche Gasbehälter und die Behandlung großer Gasvolumina.

Die Dämpferückgewinnung ist kosten- und energieaufwendig und die Gesamt-Emissionsbilanz wird negativ im Vergleich zu Behältern mit schwimmender Abdeckung.

Es war daher erkennbar, dass die zweckmäßigste Methode zur Minimierung der Anlagenrisiken, der Gesamtemissionen und der finanziellen Aufwendungen bei der Lagerung leichtflüchtiger und brennbarer Flüssigkeiten die schwimmende Abdeckung darstellt und diese Technik nicht aufgegeben werden kann. Im Idealfall ist unter der schwimmenden Abdeckung das Austauschgleichgewicht zwischen Flüssigkeit und Dampf in abgeschlossenen Räumen herzustellen, so dass die Verdampfung zum Stillstand kommt. Allerdings kann dieses Ideal aufgrund der notwendigen Arbeitsvorgänge im Behälter und den derzeitig verwendeten konstruktiven Lösungen nicht dauerhaft aufrechterhalten werden.

In der Praxis werden für externe schwimmende Abdeckungen für Raffinerieprodukte ausschließlich Stahl-Schweißkonstruktionen verwendet. Für interne schwimmende Abdeckungen gibt es diverse weitere Bauweisen in Form von Aluminium-Gliederkonstruktionen mit Dampfraum zwischen Membran und Flüssigkeitsspiegel und Kunststoffmembranen mit direktem Kontakt zur Flüssigkeit.

Die EP 0 059298 A1 beschreibt ein Schwimmdach für Flüssigkeitsbehälter, das aus einer leicht zum Zentrum hin geneigten Stahlmembran, einer randseitigen Bordwand, die sich aus der Ebene der Membran sowohl nach oben als auch nach unten erstreckt, wobei unter der Membran durch eine Vielzahl vertikaler Abschottungen Dampfpolster zwischen Membran und Flüssigkeitsspiegel gebildet werden, die das Schwimmdach tragen, besteht. Es wird die Eintauchtiefe des Schwimmdaches gemessen, und die Schwimmlage des Daches kann mittels Zugabe von Pressluft in einzelne Auftriebskammern getrimmt werden. Dampf- oder Gasüberschüsse unter dem Dach werden in die Atmosphäre abgelassen. Bei diesem Schwimmdach in der Form einer Pfannenkonstruktion mit Dampfpolstern und Trimmeinrichtung zur Erhaltung der horizontalen Schwimmlage liegt keine ausgeprägte Wassersammelzone vor. Das bedeutet, dass die Wassermengen auf dem Dach leicht wandern können, was ein häufiges Trimmen mit Luftzugabe unter die Membran und spätere Dampfabgabe unmittelbar an die Atmosphäre erfordert. Der Eintritt von Luft oder Dämpfen mit der Befüllung des Behälters erfordert auch das anschließende Ablassen von Dämpfen in die Atmosphäre.

Alle Trimmvorgänge verursachen hohe Emissionen. Hinzu kommen die ungelösten Emissionsprobleme bei Befüllung und Entleerung des Behälters. Eine schwimmende Abdeckung dieser Art hat daher noch keine praktische Anwendung gefunden.

Die JP 56 074470 A zeigt in den darin gezeigten Figuren, beispielsweise in Figur 8, einen Teil eines Rundbehälters, der mit einem flüssigen Medium gefüllt ist. Auf dem flüssigen Medium liegt eine schwimmende Abdeckung auf. Von dieser schwimmenden Abdeckung sind zwei nach unten, das bedeutet zum flüssigen Medium hin, offene Kammern dargestellt. Jede dieser Kammern ist mit einem Entlüftungsrohr ausgestattet, das die Kammer über eine Ventileinrichtung mit der Atmosphäre verbindet. Die Ventileinrichtung wird über eine Niveauregulierung angesteuert. Bei einem bestimmten Flüssigkeitsstand in der Kammer können Dämpfe, die sich in der Kammer oberhalb der Flüssigkeit befinden, über das Entlüftungsrohr in die Atmosphäre abgegeben werden. Während die rechte Kammer der Figur 8 noch ein gewisses Dämpfevolumen enthält, ist die linke, weiter zur Mitte liegende Kammer vollständig geflutet. Falls es erforderlich ist, die Kammern wieder mit Luft zu befüllen, um an den Kammern einen erwünschten Auftrieb zu erreichen, ist eine Luftversorgung vorgesehen, die über eine Leitung und eine Ventilanordnung Luft der jeweiligen Kammer zuführt. Weitere Details dieser Niveauregulierung sind in den Figuren 12 und 13 dargestellt. Über die entsprechenden Leitungen werden Dämpfe an die Atmosphäre abgeführt, während über andere Leitungen Luft zugeführt werden kann.

Die GB 300 086 A, die auf das Jahr 1928 zurückgeht, zeigt einen Ölbehälter mit Schwimmabdeckung, die aus miteinander vernieteten Wandsegmenten aufgebaut ist. Die Abdeckung zeigt eine nach unten, d. h. zum flüssigen Medium hin, geschlossene Kammer. Als zusätzliche Einrichtung ist eine Wassersammeleinrichtung in der Mitte der Abdeckung vorgesehen, die das sich auf der Abdeckung ansammelnde Wasser aufnimmt und über ein Rohrleitungssystem, das aus gelenkig miteinander verbundenen Abschnitten besteht, durch den Behälterinnenraum zu einer Auslassstelle im unteren Randbereich des Behälters abführt.

Die US 3 120 902 A, die auf das Jahr 1964 zurückgeht, beschreibt einen Behälter mit einer Schwimmdecke. Die Auftriebskammern bestehen aus aufblasbaren Kammern mit flexiblen, gummiartigen Wänden. Dieser Behälter dient zur Aufnahme von Faulwasser/Klärwasser. Dies ist auch der Grund dafür, dass die Abdeckung nicht zur Behälterwand hin abgedichtet ist, so dass dort Regenwasser eindringen kann. Dieser Behälter steht daher in keinem Bezug zu dem Gegenstand der vorliegenden Erfindung.

Die EP 0 635 440 A beschreibt ein Verfahren und eine Anordnung zum Verringern von Schadstoffemissionen in die Außenluft bei der Lagerung von flüssigem Lagergut in Tanks, die eine schwimmende Abdeckung aufweisen. Ein wesentlicher Gegenstand dieses Dokuments ist die Abdichtung zwischen Abdeckung und Innenwand des Behälters.

Der Erfindung liegt die Aufgabe zugrunde, mögliche Emissionen und Betriebsrisiken am Lagerbehälter für leicht flüchtige Kohlenwasserstoffe bei allen Betriebszuständen sowie bei Vollentleerung und Erstbefüllung zu minimieren bzw. auszuschließen. Die Störung der sicheren Schwimmlage durch Niederschläge, einseitige Auflasten, Eintrag gasförmiger Medien in die Lagerflüssigkeit sowie durch Leckagen sollen kompensierbar sein und die Notwendigkeit zur Begehung der schwimmenden Abdeckung soll entfallen; alle Bedienungs- und Kontrollaufgaben sollen von außerhalb des Behälters erfüllt werden können. Außerdem soll die Abgabe von Dämpfen an die Atmosphäre beim Trimmen der Abdeckung minimiert werden.

Diese Aufgabe wird durch einen vertikalen Rundbehälter mit den Merkmalen des Anspruchs 1 gelöst.

Ein wesentliches Merkmal der Erfindung liegt darin, dass die Zu-/Ableitungen für das gasförmige Medium mit einer zentralen Einheit verbunden sind, die außerhalb des Behälters vorgesehen ist. Über diese zentrale Einheit, außerhalb des Behälters, ist es möglich, die gasförmigen Medien in den Kammern so zu verändern, dass dadurch die Gegebenheiten in den Kammern den Erfordernissen angepasst werden können. Die gasförmigen Medien in den Kammern können zu der zentralen Einheit hin abgesaugt werden oder aber von der zentralen Einheit zu der Kammer zugeführt werden, um dadurch den Druck in den Kammern und das Niveau der schwimmenden Abdeckung einzustellen.

Es ist möglich, zu den jeweiligen zur Lagerflüssigkeit hin offenen Kammern der schwimmenden Abdeckung eine Leitung, die mit der zentralen Einheit verbunden ist, vorzusehen, die entweder als Zuleitung zum Zuführen von gasförmigem Medium in die Kammer oder als Ableitung, um gasförmiges Medium aus der Kammer, zu der zentralen Einheit hin, abzuleiten, einzusetzen; hierdurch kann die Anzahl der notwendigen Leitungen, die von der zentralen Einheit zu der schwimmenden Abdeckung führen, gering gehalten werden.

Besonders bevorzugt ist die Anordnung der Zu-/Ableitungen durch die Flüssigkeit zu dem unteren Behälterrand oder Behälterboden, um sie von dort mit der zentralen Einheit zu verbinden. Eventuelle Gasaustritte aus diesen Leitungen können somit wieder unter der schwimmenden Abdeckung eingeschlossen werden und gelangen nicht in die Atmosphäre. Die durch die Flüssigkeit geführten Leitungen sollten aus starren Leitungsabschnitten zusammengesetzt sein, die wiederum durch gelenkige Zwischenstücke verbunden sind. Mit dieser gelenkigen Anordnung können sich die Zu-/Ableitungen dem jeweiligen Höhenniveau der schwimmenden Abdeckung anpassen. Um die gelenkigen Zwischenstücke flexibel auszugestalten, so dass sie sich allen Bewegungen der schwimmenden Abdeckung anpassen können, werden die gelenkigen Zwischenstücke beispielsweise aus mindestens drei Schlauchgelenken gebildet.

Um eine schwimmende Abdeckung in ihrer horizontalen Ausrichtung insbesondere dann, wenn die schwimmende Abdeckung durch äußere Lasten, wie beispielsweise Regenwasser und Schnee, aus ihrer horizontalen Lage gebracht wird, anpassen zu können, sollten um den Randbereich der schwimmenden Abdeckung herum verteilt mindestens drei zur Lagerflüssigkeit hin offene Kammern vorgesehen werden. Diese einzelnen Kammern dienen dann als Trimmkammern und sind jeweils über eine eigene Zu-/Ableitung mit der zentralen Einheit verbunden. Somit ist die schwimmende Abdeckung an den drei Punkten, um den Umfang verteilt, trimmbar, so dass durch Zuführen oder Ablassen von gasförmigem Medium in den jeweiligen Kammern die Schwimmlage der schwimmenden Abdeckung einnivelliert werden kann.

Ebenfalls im Randbereich der schwimmenden Abdeckung, ringförmig und/oder sektorförmig abwechselnd zu den Trimmkammem, können zur Stabilisierung der Schwimmlage flüssigkeitsseitig geschlossene Pontonkammern angeordnet werden.

Weiterhin ist es zweckmäßig, in einem weiter zur Mitte der Abdeckung liegenden Bereich eine zur Flüssigkeit hin offene Ringkammer anzuordnen, in der sich Oberschüssige Gase und Dämpfe oder durch Fehlbedienung in den Behälter eingeleitete Gase und Dämpfe zentrisch sammeln können.

Diese Ringkammer ist nicht in abgeschottete Kammern unterteilt, so dass im gesamten Ringraum der gleiche Gasdruck herrscht

Um Regenwasser und Wasser, das sich aufgrund von schmelzendem Schnee oder Eis auf der Oberseite der Abdeckung ergibt, aufzusammeh, ist im Zentrum der Abdeckung eine sich zur Flüssigkeit hin vertiefende Wanne ausgebildet, wobei der Boden der Wanne in die Flüssigkeit eintaucht. Das gesammelte Wasser wird beispielsweise durch ein Gelenkrohrsystem aus der Wanne abgelassen, wobei das Gelenkrohrsystem einerseits mit einem Einlauftopf im Zentrum der Wanne und andererseits mit der Behälterwand in Bodennähe verbunden ist

Gegenüber den bisherigen Bauweisen schwimmender Abdeckungen mit schmalem Ringponton und großer Mittelmembran ist die Fläche der Wanne erheblich reduziert. Das Wasser wird daher stärker in der Mitte der schwimmenden Abdeckung konzentriert und eine mögliche Schlagseite der schwimmenden Abdeckung durch Verlagerung der angesammelten Wassermenge durch Windlast, einseitige Reibungskräfte oder weitere einseitige Belastungen wird vermieden.

Die in der Wanne gesammelte Wassermenge kann je nach Notwendigkeit durch eine Niveausteuerung geregelt oder abgelassen werden. Zweckmäßigerweise wird im Sommerbetrieb eine bestimmte Mindest-Wassermenge in der Wanne belassen, um die Verdunstungskühlung für die Lagerflüssigkeit zu nutzen.

Die zentrale Einheit, wie sie vorstehend erwähnt ist, sollte mindestens eine Gassteuereinheit mit einer Sammelleitung, einem Verdichter und einer Verteilerleitung und Ventilen derart aufweisen, so dass jede Zu-/Ableitung mit jeder anderen Zu/Ableitung über den Verdichter verbindbar ist. Eine solche Anordnung hat den Vorteil, dass gasförmiges Medium, das beispielsweise aus einer Kammer zu der zentralen Einheit hin abgeführt wird, über ein entsprechendes Umschalten der Ventile und über den Verdichter in eine andere Kammer zugeführt werden kann, um die horizontale Schwimmtage der schwimmenden Abdeckung einzuregulieren. Ein Ablassen von umweltschädlichen Gasen oder Dämpfen in die Atmosphäre wird hierbei vermieden.

Das Flüssigkeits-Dampfgleichgewicht in den zur Flüssigkeit hin offenen Kammern bleibt ungestört und die weitere Verdampfung der gelagerten Flüssigkeit ist unterbunden.

Die an Randbereichen der schwimmenden Abdeckung oder weiteren Emissionsbereichen (Führungs-, Kontroll- und Messeinnchtungan) möglichen Emissionen können durch Anlegen eines leichten Vakuum mittels Absaugleitungen und einem Verdichter der zentralen Einheit einer sich an die zentrale Einheit anschließenden Gasverwertung zugeführt werden.

Ebenso können die unter der schwimmenden Abdeckung bei Erstbefüllung oder Restentleerung des Behälters anfallenden Gase oder Dämpfe über einen Verdichter angesaugt und einer Gasverwertung zugeführt werden.

Bei Undichtigkeiten der schwimmenden Abdeckung besteht die Möglichkeit, über die zentrale Einheit und die Zu-/Ableitungen Luft in die zur Flüssigkeit offenen Kammern zu drücken und ggf. eine Behelfsreparatur der Leckstellen durchzuführen.

Das vorstehend bereits erwähnte Gelenkrohrsystem zur Ableitung der Niederschläge aus der Wanne ist gewöhnlich konstruktiv stabil ausgeführt, so dass eine solche Wasserablassleitung gleichzeitig als Trageelement für die Zu-/Ableitungen zu den einzelnen Kammern und weiteren Emissionsquellen eingesetzt werden kann, indem diese Zu-/Ableitungen entlang dieser Wasserablassleitung geführt werden.

Ebenso besteht die Möglichkeit, über die Zu-/Ableitungen und Absaugleitungen anstelle von Luft ein Schutzgas oder Inertgas den verschiedenen Zonen der schwimmenden Abdeckung zuzuführen. Dies kann zur Vermeidung schädlicher Reaktionen oder zur Vermeidung erhöhter Korrosion in den offenen Kammern der schwimmenden Abdeckung zweckmäßig sein.

Um die Schwimmlage der schwimmenden Abdeckung zu erfassen, sind Einrichtungen vorgesehen, um die Eintauchtiefe der Abdeckung sind an Extrempunkten zu ermitteln, und in Abhängigkeit von diesen Messwerten die horizontale Lage der Abdeckung über die Verlagerung der gasförmigen Medien in den jeweils unten offenen Kammern einzuregeln.

Die Trimmkammern, wie sie vorstehend angegeben sind, können unterhalb von Pontonkammern angeordnet werden, insbesondere dann, wenn bereits bestehende schwimmende Abdeckungen mit solchen Trimmkammern nachgerüstet werden sollen.

Auch können im Falle der Nachrüstung unterhalb der Pontonkammern und im Wechsel zu den Trimmkammern nach unten offene Dämpfesammelkammern angeordnet werden, die durch gasseitige Verbindungen untereinander zu einer Dämpferingkammer werden.

Weitere vorteilhafte Ausgestaltungen ergeben sich aus den Unteransprüchen sowie der nachfolgenden Beschreibung von Ausführungsbeispielen anhand der Zeichnung. In der Zeichnung zeigt
- Figur 1: einen vertikalen Längsschnitt durch die Mitte eines vertikalen Rundbe- hälters mit schwimmender Abdeckung ohne festes Dach mit außerhalb des Behälters liegender zentraler Einheit und mit durch den Flüssig- keitsraum des Behälters geführten Leitungen sowie eine Detailzeich- nung A des Dichtsystems zwischen Behälterwand und schwimmender Abdeckung,
- Figur 2: einen Schnitt entsprechend zu Figur 1, allerdings mit einem Rundbehäl- ter mit festem Dach, sowie einem Detail B, das ein geeignetes Dichtsys- tem für schwimmende Abdeckungen mit geringer Bauhöhe zeigt, die zur allgemeinen Erläuterung dient und keinen Teil der Erfindung darstellt,
- Figur 3: einen horizontalen Schnitt durch den Rundbehälter der Figur 1 entlang der Schnittlinie III-III in Figur 1, allerdings nur für die Stahlkonstruktion des Behälters mit schwimmender Abdeckung,
- Figur 4A: eine schematische vertikale Schnittansicht einer weiteren schwimmen- de Abdeckung,
- Figur 4B: eine schematische Darstellung, die die Aufteilung der schwimmenden Abdeckung in Kammern zeigt, entlang der Schnittlinie IV-IV in Fig. 4A,
- Figur 5: einen Schnitt, vergleichbar mit der Schnittdarstellung der Figur 4A, durch eine weitere Ausführung einer schwimmenden Abdeckung,
- Figur 6: eine weitere Sctinittdarstellung, vergleichbar mit derjenigen der Figur 5, für eine weitere Ausführung einer schwimmenden Abdeckung,
- Figur 7: eine schematische Darstellung des Aufbaus der zentralen Einheit, wie sie in den Figuren 1 und 2 zu sehen ist, und
- Figur 8: eine schwimmende Abdeckung, die mit Trimmkammern und einer Dämpferingkammer nachgerüstet ist.

Figur 1 zeigt einen vertikalen Rundbehälter 1 mit einem Behälterboden 2 und einer Behälterwand 3; dieser Rundbehälter 1 ist mit Lagerflüssigkeit 4 bis zu einer Flüssigkeitsoberfläche, mit den Bezugszeichen 5a, 5b, 5c bezeichnet, gefüllt. Bei diesem Rundbehälter 1 handelt es sich um einen Typ ohne festes Dach.

Die Flüssigkeitsoberfläche 5b, 5c der Lagerflüssigkeit 4 ist mit einer schwimmenden Abdeckung 6, auch als Schwimmdach bezeichnet, abgedeckt. Diese schwimmende Abdeckung 6 umfasst im Außenbereich ein kreisringförmiges Deckblech 7a, 7b, 7c, das zur Mitte des Behälters hin leicht geneigt ist, und enthält in der Mitte der schwimmenden Abdeckung 6 eine zur Lagerflüssigkeit 4 hin vertiefte Wanne 8, gebildet aus dem Boden 9 und der Seitenwand 10, wobei der Boden 9 der Wanne in die Lagerflüssigkeit 4 eintaucht. In der Mitte der Wanne ist eine topfartige Vertiefung 11 ausgebildet. Diese Wanne 8 dient dazu, Regenwasser sowie Schmelzwasser in dem zentralen Bereich der schwimmenden Abdeckung 6 zu sammeln.

In dem äußeren Bereich der schwimmende Abdeckung 6 sind, ringförmig um die Mitte angeordnet, zwei Reihen Kammern vorgesehen. In dem Schnitt der schwimmenden Abdeckung 6, wie er in Figur 1 zu sehen ist, handelt es sich bei den beiden rechts liegenden Kammern um Kammern, die auf der Unterseite, d.h. zur Flüssigkeit 4, offen sind und durch eine vertikale Trennwand 13 getrennt sind. Diese nach unten offenen Kammern sind im äußeren Bereich als einzelne und lokal abgeschottete Trimmkammern 14 und weiter innen liegend als einteilige und konzentrische Dämpferingkammer 12 ausgebildet. Auf der linken Seite der Abdeckung 6 ist im Außenbereich eine mit Bodenblech 15a versehene Pontonkammer 15 angeordnet. Auf der radial innen liegenden Seite der Pontonkammer 15 befindet sich, entsprechend der gegenüberliegenden Seite, die Dämpferingkammer 12.

Der Bereich der Behälterwand 3 und der schwimmenden Abdeckung 6 mit der Pontonkammer 15 und einem Teil der Dämpferingkammer 12 ist als Detail "A" in einem größeren Maßstab gezeigt.

Wie anhand dieser Detailzeichnung "A" zu sehen ist, ist der Ringraum 16 zwischen Behälterwand 3 und dem Randblech 17 der schwimmenden Abdeckung 6 mit einer zweiteilige Randabdichtung 20 abgedichtet; diese Randabdichtung 20 umfasst eine Primärdichtung 18 sowie eine Sekundärdichtung 19. Die Primärdichtung 18 wird mittels Tragarmen 21a am Randblech der schwimmenden Abdeckung 6 gehalten und an die Innenseite der Behälterwand 3 angedrückt.

Das an der Behälterwand 3 anliegende Gleitblech 22 taucht in die Lagerflüssigkeit (Oberfläche 5a) ab und bildet zusammen mit der Dichtungsmembran 23a und dem Randblech 17 einen abgeschlossenen Dampfraum. Die Sekundärdichtung 19 besteht aus Tragarmen 21 b sowie dem Dichtprofil 23c und der Dichtungsmembran 23b. Zwischen Primärdichtung 18 und Sekundärdichtung 19 ergibt sich ein Zwischenraum 24.

Weiterhin ist in der Detailzeichnung A ein Pontonmannloch mit Deckel 25 zu sehen, um zu Kontrollzwecken in die Pontonkammer 15 einsteigen zu können.

Senkrecht von dem Deckblech 7a, 7b der Abdeckung 6 steht nahe der Randabdichtung 20 ein Schaumwandblech 26 hoch. Weiterhin sind in Figur 1 mehrere Schwimmdachstützen 27, gleichmäßig über die Abdeckung 6 verteilt, zu sehen, die in Führungsteilen gehalten sind und auf eine gewünschte Höhe einstellbar sind; diese Schwimmdachstützen 27, die über die Unterseite der Abdeckung 6 vorstehen, dienen dazu, die Abdeckung 6 dann, wenn der vertikale Rundbehälter 1 entleert ist, auf dem Behälterboden 2 zu tragen, so dass, beispielsweise zu Wartungszwecken, die Unterseite der Abdeckung 6 zugänglich ist.

Der Behälter 1 ist mit einem Leitungssystem ausgestattet, das mit einer zentralen Einheit 28 verbunden ist. Dieses Leitungssystem umfasst jeweils eine Zu-/Ableitung 29, die jede Trimmkammer 14 und die Dämpferingkammer 12 mit der zentralen Einheit 28 verbindet. Die Verbindung, die durch die Lagerflüssigkeit 4 unterhalb der Abdeckung 6 führt, wird durch drei starre Leitungsabschnitte 30 gebildet, die über gelenkige Zwischenstücke 31 verbunden sind. Durch diese gelenkigen Zwischenstücke 31 kann sich die Zu-/Ableitung 29 den unterschiedlichen Höhenpositionen der Abdeckung 6 bei sich ändernder Flüssigkeitsoberfläche 5 anpassen.

Weiterhin ist eine von der topfartigen Vertiefung 11 ausgehende Wasserablassleitung 32 vorgesehen, die wiederum aus drei starren Leitungsabschnitten 33 und drei Gelenkabschnitten 34, entsprechend der Zu-/Ableitung 29, zusammengesetzt sind. Über diese Wasserablassleitung 32 wird Wasser, das sich in der Wanne 8 sammelt, in einen Entwässerungskanal 35 außerhalb des Behälters 1 über ein Absperrventil 36 abgelassen. Auf der anderen Seite der Wasserablassleitung 32 befinden sich im Bereich der topfartigen Vertiefung 11 sowohl ein Pneumatikventil 37 als auch ein Handventil 38, um das Ablassen von Wasser aus der Wanne 8 fembetätigt, beispielsweise von einer zentralen Messwarte aus, oder im Störfalle mit der Hand, dann über das Handventil 38, vorzunehmen. Da die Wasserablassleitung 32 relativ groß dimensioniert ist und dadurch eine bestimmte Stabilität zeigt, kann diese Wasserablassleitung 32 dazu dienen, die wesentlich dünner ausgebildeten Zu-/Ableitungen 29 bzw. die entsprechenden Leitungsabschnitte 30 zu halten und zu stützen.

Absaugleitungen 39 zum Absaugen von Dämpfen sind in besonderen Emissionszonen der Abdeckung 6 vorgesehen; hierbei handelt es sich, wie insbesondere in der Detailzeichnung A zu sehen ist, um eine Absaugleitung 39, die die Dämpfe aus dem Ringraum 16 unterhalb der Primärdichtung 18 absaugt, sowie eine weitere Absaugleitung 39, die Gase aus dem Zwischenraum 24 zwischen der primären Dichtung 18 und der sekundären Dichtung 19 absaugt. Weitere Absaugleitungen können an Armaturen sowie Mess- und Führungselementen der schwimmenden.Abdeckung 6 angeschlossen sein, die hier nicht gezeigt sind. Auch diese Leitungen 39 werden zu der zentralen Steuereinheit 28 geführt. Schließlich sind verschiedene Niveaumesseinrichtungen wie folgt vorgesehen:

Niveaumesseinrichtungen 40a befinden sich am Rand der Abdeckung 6 im Bereich des Ringraums 16, um die Schwimmlage der Abdeckung 6 in Bezug auf das Flüssigkeitsniveau 5a zu ermitteln. Weitere Niveaumesseinrichtungen befinden sich in jeder Trimmkammer 14 und in der Dämpferingkammer 12, um das Flüssigkeitsniveau 5b, 5c in den einzelnen Kammern zu ermitteln.

Schließlich befindet sich auch eine Niveaumesseinrichtung 41 im Bereich der Wanne 8.

Als zusätzliche Sicherheitseinrichtungen sind jeder Trimmkammer sowie der Dämpferingkammer Überdruck-/Unterdruck-Sicherungseinrichtungen 45 zugeordnet, angeschlossen an den Deckblechen 7b, 7c.

Es ist darauf hinzuweisen, dass alle Leitungen, ob es sich nun um die Zu-/Ableitungen 29 für gasförmige Medien, Absaugleitungen 39 oder Mess- und Steuerfeitungen 42, 43, beispielsweise für die Niveauregelung, handelt, durch die Lagerflüssigkeit 4 entlang der starren Leitungsabschnitte 32 geführt sind.

In Figur 3 ist ein Schnitt durch den Rundbehälter 1 der Figur 1 entlang der Schnittlinie III-III dargestellt, um die Aufteilurigen der Kammern, die in den beiden äußeren Ringen angeordnet sind, zu zeigen. Im äußeren Ring ist jeweils abwechselnd eine Trimmkammer 14, d.h. eine Kammer, die zur Lagerflüssigkeit 4 hin auf der Unterseite offen ist, und eine Pontonkammer 15, d. h. eine flüssigkeitsseitig geschlossene Kammer, angeordnet.

Die großvolumigen Trimmkammern 14 und Pontonkammern 15 sind jedoch durch vertikale Kammeraussteifungen 44, gegen Beulen gesichert. Im oberen Bereich der Kammeraussteifungen 44 befinden sich Verbindungsöffnungen 44a. Ebenso sind in allen Kammeraussteifungen 44 der Dämpferingkammer 12 Verbindungsöffnungen 44a vorgesehen, so dass die Dämpferingkammer 12 für Gase einen einzigen Raum darstellt.

An der rechten Behälterwand (3), nahe des Behälterbodens (2), ist an der Behälterwand ein Einlassstutzen 46 vorgesehen, der zur Behältermitte gerichtet einen Einlassdiffusor 47 trägt, durch den die Lagerflüssigkeit in den Behälter einfließt. Der Einlassdiffusor 47 hat die Aufgabe, Turbulenzen im Flüssigkeitsraum aufgrund hoher Einlassgeschwindigkeiten zu vermeiden. Bei bestimmten Befüllungsvorgängen, beispielsweise Schiffsentladung oder Befüllung über Pipeline, kann es zum Eintrag von Luft oder Gas mit der Flüssigkeit kommen. Die in der Flüssigkeit aufsteigenden Gase sammeln sich unterhalb der schwimmenden Abdeckung (6).

Anhand der Figuren 1 und 3 lässt sich der Zweck der verschiedenen Funktionszonen der schwimmenden Abdeckung (6) erläutern.

Im Falle von Luft- oder Gaseintrag bei Befüllung des Behälters 1 kann das gasförmige Medium in die Dämpferingkammer 12 aufsteigen.

Da die Dämpferingkammer 12 einen einteiligen Raum darstellt, führt der Eintritt des gasförmigen Mediums nicht zu einer ungleichen Verteilung des Auftriebs über die Fläche, sondern zu einer gleichmäßigen Erhöhung des Auftriebs für die schwimmende Abdeckung. Gasförmiges Medium, das jedoch in die Trimmkammern 14 eintritt, kann über die Zu-/Ableitungen 29, in Verbindung mit der zentralen Einheit 28, in die Dämpferingkammer 12 verschoben werden.

Bei Auftreten einer exzentrischen Auflast auf der schwimmenden Abdeckung 6, beispielsweise durch einseitige Schneelast, erleidet die schwimmende Abdeckung eine Schlagseite, die ggf. durch sich verschiebende Wassermengen in der Wanne 8 und ungleiche Reibungskräfte am Rande der schwimmenden Abdeckung verstärkt werden und zu einer Gefahr für die sichere Schwimmlage werden.

Vermittelst der Zu-/Ableitungen 29 und der zentralen Einheit 28 kann nun gasförmiges Medium aus einer Trimmkammer 14 abgezogen werden, die der Schlagseite der schwimmenden Abdeckung 6 diametral gegenüberliegt, und kann in eine Trimmkammer 14 im Bereich der Schlagseite gedrückt werden. Die schwimmende Abdeckung wird somit wieder in ihre horizontale Schwimmlage gebracht.

Die Pontonkammern 15, die Dämpferingkammer 12 und die Wanne 8 liefern die Grundlast des Auftriebs, wobei die Auftriebskräfte der Dämpferingkammer 12 und der Wanne 8 veränderbar sind. Alleine die Auftriebskräfte der Pontonkammern 15 sind nicht veränderbar

Um die Umfüllvorgänge unter den zur Flüssigkeit hin offenen Kammern vorzunehmen, ist die zentrale Einheit 28 mit einem Leitungs- und Ventilsystem ausgestattet, wie dies in der Figur 7 schematisch dargestellt ist.

Die zentrale Einheit 28 umfasst eine Anzahl Zu-/Ableitungen 29, die zu der schwimmenden Abdeckung 6 führen. Alle Zu-/Ableitungen 29 sind über jeweils ein Absperrventil 50 mit einer Sammelleitung 51 und einem Verdichter 52 verbunden.

Ebenfalls an die Sammelleitung 51 angeschlossen sind Einspeiseleitungen 54 für Luft, Schutzgas und andere gasförmige Medien, abgesperrt mit Ventilen 55.

Auf der Ausgangsseite des Verdichters 52 ist eine Verteilerleitung 53 mit Abzweigleitungen 56 zu jeder Zu-/Ableitung 29 vorgesehen, welche durch Ventile 57 absperrbar sind, sowie eine Ausgangsleitung 58, die beispielsweise zu einer Dämpferückgewinnungsanlage 60 oder einer Raffineriegasleitung führt, anschließbar über ein Ventil 59.

Mit der Leitungs- und Ventilanordnung der dargestellten zentralen Gassteuereinheit 28 kann jede Zu-/Ableitung 29 mit jeder anderen Zu-/Ableitung 29 über den Verdichter 52 verbunden werden. Alle Ventile, die in Figur 7 gezeigt sind, sind einzeln ansteuerbar. Weiterhin ist ein direkter Gas- und Druckausgleich zwischen den Auftriebskammern 12, 14 über die Ventile 57 möglich.

Damit können unter der schwimmenden Abdeckung 6 eingeschlossene Dämpfe nach Bedarf unter den Trimmkammern 14 zur Einhaltung der horizontalen Schwimmlage ausgetauscht werden. Im Falle von Leckagen kann Fremdluft zur Erhaltung des not-wendigen Auftriebs in die geeignete Kammer 12, 14 eingeführt werden. Zur Reduzierung von Brandrisiken und zur Milderung korrosiver Einwirkungen lassen sich Inertgase bzw. getrocknete Luft in die zur Flüssigkeit hin offenen Kammern einleiten.

Weiterhin ist zu jeder Kammer 12, 14 eine Druckmesseinrichtung vorgesehen, die in Figur 7 beispielsweise durch die Einheit 200 dargestellt ist

Das Schaltschema der zentralen Einheit 28 der Figur 7 kann umgestellt werden, so lange wie die vorstehend angegebene Verbindungsmöglichkeit der einzelnen Kammern über den Verdichter errnöglicht wird.

Während anhand der Figur 1 ein Behälter 1 beschrieben wurde, der auf seiner Oberseite offen ist, ist in Figur 2, die keinen Teil der erfindung darstellt, ein Rundbehälter 1 gezeigt, der an seiner Oberseite mit einem festen Dach 61 verschlossen ist, belüftet über Lüftungsöffnungen 61 a, 61 b.

Es ist darauf hinzuweisen, dass in den einzelnen Figuren, soweit entsprechende oder ähnliche Bauteile dargestellt sind, diese durch die einzelnen Figuren hinweg mit denselben Bezugszeichen bezeichnet sind, so dass die Erläuterung zu einer Figur analog auf die jeweils andere Figur übertragen werden kann, ohne dass das Bauteil in der anderen Figur nochmals im Detail beschrieben ist.

Da der Innenraum des Behälters 1 der Figur 2 durch das feste Dach 61 abgedeckt ist, ist im mittleren Bereich der schwimmenden Abdeckung 6 keine wasseraufnehmende Wanne ausgebildet.

Die schwimmende Abdeckung 6 umfasst eine einzelne, zur Lagerflüssigkeit hin offene Dämpfesammelkammer 62, gebildet aus einer abdeckenden Membran 63 und einem behälterwandseitig in die Flüssigkeit 4 eintauchenden ringförmigen Kasten 64, der wiederum aus einem äußerem Randblech 17, einem inneren Schaumwandblech 26 und einem Bodenblech 65 besteht.

Zwischen Membran 63 und Flüssigkeitsoberfläche 66 liegt stets ein Dampfpolster vor. Zur Erhöhung der Schwimmstabilität können einzelne Pontonkammern direkt mit der Membran 63 verschweißt sein.

An die Dämpfesammelkammer 62 ist im Zentrum der Membran 63 eine Zu-/Ableitung 29 angeschlossen, mit Verbindung zu der zentralen Gassteuereinheit 28.

Bei Befüllung und Entleerung des Behälters können Dämpfe über die Gassteuereinheit 28 aus dem Behälter abgeführt werden, ebenso wie bei Dampfüberschuss unter der Membran 63 bei hohen Betriebstemperaturen.

Die Detailzeichnung B in Figur 2 zeigt eine gegenüber der Detailzeichnung A in Figur 1 geänderte Randabdichtung 20, die eine kombinierte Primär-Sekundärdichtung mit einer primären Dichtungsschürze 67 und einer sekundären Dichtungsschürze 68 und zwei behälterwandseitigen Dichtelementen 69 und 70 umfasst, mit dazwischen liegendem Gasraum 71.

Es sind Absaugleitungen 39 zu dem Dampfraum zwischen Flüssigkeitsspiegel 5a und primärer Dichtungsschürze 67 sowie zu dem Gasraum 71 geführt.

Bei hohen Lagertemperaturen beult sich die Membran 63 nach oben aus und vergrößert den Dampfraum. Die gesamte schwimmende Abdeckung 6 schwimmt auf einem sich vergrößernden Dampfpolster.

Aus dem Ringraum 16 unterhalb der primären Dichtungsschürze 67 können Dampfüberschüsse mittels der Absaugleitung 39 und der Gassteuereinheit 28 in den Dampfsammelraum 62 gedrückt werden.

Mögliche Dampfemissionen können aus dem Gasraum 71 zwischen den Dichtelementen 69 und 70 mittels der Absaugleitung 39 von der zentralen Gassteuereinheit angesaugt und einer Dämpferückgewinnung 60 zugeführt werden.

Zusätzlich ist die Anordnung mit einer Zuführleitung 72 versehen, über die Löschschaum an Öffnungen 72a zugeführt werden kann; diese Leitung 72 kann auch als Entnahmeleitung, bei Überfüllung, aus diesem Bereich, die beispielsweise dann auftreten kann, wenn eine Überfüllung des Lagerbehälters versehentlich erfolgt..

Es ist darauf hinzuweisen, dass alle Leitungen, wie sie auch in Figur 2 beschrieben sind, über das zentrale Rohrsystem 73 durch die Lagerflüssigkeit 4 geführt werden.

Die Figuren 4A und 4B zeigen schematisch einen weiteren Aufbau der schwimmenden Abdeckung, der sich für Behälter mit großem Durchmesser eignet.

Entgegen dem Ausführungsbeispiel nach Figur 1 ist am Außenrand der Wanne 8 ein weiterer Ring mit einzelnen Pontonkammern 15 angeschlossen und der Bereich der Dämpferingkammer 12 ist vergrößert.

Schließlich befindet sich radial weiter außen liegend ein weiterer Ring, wo entsprechend Figur 3 abwechselnd Pontonkammern 15 und Trimmkammern 14 verteilt sind. Die Trimmkammern 14 und die Dämpferingkammer 12 können, entsprechend der Ausführungsform, wie sie in den Figuren 1 und 3 gezeigt ist, über die zentrale Einheit 28 mit unterschiedlichen Gas-/Dampfmengen befahren oder entleert werden, um die horizontale Schwimmlage einzustellen und Gasüberschüsse ggf. abzuführen.

In Figur 4A sind mit dem Bezugszeichen 75 Schneelasten angedeutet und mit 76 in den Behälter eingeleitete Gase oder Dämpfe. Die hierdurch bewirkte Störung der horizontalen Schwimmlage kann über die Verschiebung von Dampfmengen in den Trimmkammern 14 ausgeglichen werden.

Die dargestellte Bauweise eignet sich als kostengünstige Alternative zur schwimmenden Abdeckungen in Doppelmembranbauweise, die üblicherweise für Behälter über 60 m Durchmesser zum Einsatz kommt.

In Figur 5 ist ein weiteres Ausführungsbeispiel der schwimmenden Abdeckung 6 dargestellt, das als kostengünstige Ausführung bei kleinerem Behälterdurchmesser anzusehen ist.

Es sind keine geschlossenen Pontonkammern vorgesehen, sondern nur ein äußerer Ring mit Trimmkammern 14 und eine sich radial nach innen anschließende Dämpferingkammer 12, sowie eine Wanne 8.

In Figur 6 ist ein weiteres Ausführungsbeispiel der schwimmenden Abdeckung 6 dargestellt, das auch bei größerem Behälterdurchmesser zweckmäßig ist. Der Außenring enthält eine Trimmkammer 14.

Radial nach innen schließen sich ein Ring mit einzelnen Pontonkammern 15 sowie eine Dämpferingkammer 12 und eine Wanne 8 an.

An Behältern mit schwimmender Abdeckung ereignen sich nach Fundamentsetzungen und Unrundwerden des Behältermantels 3 vielfach Leckageschäden durch Aufreißen einzelner Pontonkammern 15, was zum Sinken der schwimmenden Abdeckung führen kann.

Bei der Ausführung nach Figur 6 kann der für die Schwimmstabilität wichtige Pontonring 15 nicht durch Deformationen des Behältermantels 3 beeinträchtigt werden, da er nicht am Außenrand der schwimmenden Abdeckung 6 angeordnet ist. Mögliche Deformationen an den Trimmkammern 14 lassen jedoch keine großen Probleme für die Schwimmlage erwarten.

Bei allen Ausführungen der schwimmenden Abdeckung 6 für Behälter ohne Dach, entsprechend Figuren 1, 4, 5, 6, sind große Flächenbereiche durch Trimmkammern 14, Pontonkammern 15 und die Dämpferingkammer 12 besetzt, so dass die Wanne 8 eine relativ kleine Grundfläche erhält und zum Ausgleich eine größere Höhe aufweist. Die auf der schwimmenden Abdeckung angesammelten Wassermengen bleiben daher näher am Zentrum der schwimmenden Abdeckung und können die horizontale Schwimmlage kaum beeinträchtigen.

Bei Vorhandensein mehrerer Lagerbehälter 1 für das gleiche Lagerprodukt bietet es sich an, für alle Lagerbehälter dieser Produktgruppe eine gemeinsame zentrale Einheit 28 vorzusehen. Hierdurch ergeben sich Möglichkeiten zur Verminderung der zu reinigenden Dampfüberschüsse, durch entsprechenden Ausgleich der zu verschiebenden Dampfmengen unter den einzelnen Lagerbehältern.

In Figur 8 ist eine zweckmäßige Nachrüstung einer bestehenden schwimmenden Abdeckung 6 mit einer Trimmkammer 14 dargestellt. Unter einem peripheren Ring aus einzelnen Pontons 15 und unter dem Wannenboden 9 sind außen liegend ein Randblech 117 und innen liegend ein Randblech 110, sowie in Umfangsrichtung die notwendigen Kammeraussteifungen und Trennwände, die hier nicht dargestellt sind, angeordnet.

Der Raum unter dem Wannenboden 9 und die Trimmkammer 14 sind mit Zu/Ableitungen 29 ausgestattet, die eine Verschiebung von Dämpfen bzw. eine Ableitung/Zuteitung von Gasen über eine zentrale Einheit 28, wie sie vorstehend erläutert wurde, ermöglichen. Ebenso ist es möglich, am Umfang der schwimmenden Abdeckung 6 im Wechsel zu Trimmkammern 14 nach unten offene Dämpfesammelkammern anzuordnen, die durch gasseitige Verbindungen untereinander zu einer Dämpferingkammer 12 werden, die einen gleichmäßigen Auftrieb über die gesamte Fläche erzeugt.

## Patentansprüche

1. Vertikaler Rundbehälter zur Lagerung von Flüssigkeiten mit einer die Flüssigkeitsoberfläche abdeckenden, schwimmenden Abdeckung, wobei die Abdeckung gegen die Behälterwand mittels flexibler Dichtelemente abgedichtet ist und auf ihrer Unterseite zur Flüssigkeit hin offene Kammern aufweist, in denen gasförmige Medien/Dämpfe eingeschlossen sind, wobei Einrichtungen vorgesehen sind, um die Eintauchtiefe der Abdeckung zuermitteln, und wobei Zuleitungen und Ableitungen vorgesehen sind, mit denen die Menge des gasförmigen Mediums in den Kammern veränderbar ist, wobei die Zuleitungen mit einer Einheit für gasförmiges Medium verbunden sind, die außerhalb des Behälterraums angeordnet ist,
**dadurch gekennzeichnet,**
**dass** sowohl die Zuleitungen als auch die Ableitungen mit der zentralen Einheit verbunden sind und eine Gassteuereinheit, die Teil der zentralen Einheit (28) ist, vorgesehen ist, und dass die zur Flüssigkeit hin offenen Kammern mit dieser Gassteuereinheit verbunden sind, die eine Sammelleitung (51), einen Verdichter (52), eine Verteilerleitung (53) und Ventile (50, 57) derart aufweist, dass jede Zu-/Ableitung (29) der offenen Kammern mit jeder anderen Zu-/Ableitung (29) der anderen Kammern über den Verdichter (52) verbindbar ist, und dass die Eintauchtiefe der Abdeckung (6) an Extrempunkten (40a) ermittelt ist und die horizontale Lage der Abdeckung (6) über die Verlagerung der gasförmigen Medien/Dämpfe zwischen den Kammern (14, 12) durch die Gassteuereinheit einregelbar ist.

2. Behälter nach Anspruch 1, **dadurch gekennzeichnet, dass** jede offene Kammer eine Leitung aufweist, die entweder als Zuleitung oder als Ableitung einsetzbar ist.

3. Behälter nach einem der Ansprüche 1 oder 2, **dadurch gekennzeichnet, dass** die Eintauchtiefe am Rand der Abdeckung (6) sowie in den offenen Kammern (14, 12), ermittelt ist und dass zumindest um den Randbereich der Abdeckung (6) herum mindestens drei offene Kammern verteilt sind, die als Trimmkammern (14) dienen, die jeweils über eine eigene Zu-/Ableitung (29) mit der Gassteuereinheit (28) verbunden sind.

4. Behälter nach einem der Ansprüche 1 bis 3, **dadurch gekennzeichnet, dass** die Zu-/Ableitungen (29) durch die Flüssigkeit (4) zu dem unteren Behälterrand oder Behälterboden (2) geführt sind.

5. Behälter nach Anspruch 4, **dadurch gekennzeichnet, dass** die durch die Flüssigkeit (4) geführten Leitungen (29) aus starren Leitungsabschnitten (30) zusammengesetzt sind, die durch gelenkige Zwischenstücke (31) verbunden sind.

6. Behälter nach Anspruch 5, **dadurch gekennzeichnet, dass** als gelenkige Zwischenstücke (31) mindestens drei Schlauchgelenke vorgesehen sind.

7. Behälter nach Anspruch 3, **dadurch gekennzeichnet, dass**, in Umfangsrichtung gesehen und/oder in Richtung Behältermitte gesehen, im Wechsel zu den Trimmkammern (14) jeweils flüssigkeitsseitig geschlossene Pontonkammern (15) vorgesehen sind.

8. Behälter nach einem der Ansprüche 1 bis 7, **dadurch gekennzeichnet, dass** an der Abdeckung (6) mindestens eine konzentrische Dämpferingkammer (12) vorgesehen ist, die über eine eigene Zu-/Ableitung (29) mit der zentralen Einheit (28) verbunden ist.

9. Behälter nach Anspruch 8, **dadurch gekennzeichnet, dass** die Dämpferingkammer (12) in einem weiter zur Mitte der Abdeckung hin liegenden Bereich angeordnet ist.

10. Behälter nach einem der Ansprüche 1 bis 9, **dadurch gekennzeichnet, dass** im Zentrum der Abdeckung (6) eine sich zur Flüssigkeit (4) hin vertiefende Wanne (8) ausgebildet ist, wobei der Boden (9) der Wanne (8) in die Flüssigkeit (4) eintaucht.

11. Behälter nach einem der Ansprüche 1 bis 10, **dadurch gekennzeichnet, dass** die zentrale Einheit (28) Zuleitungen für Luft und andere Gase (54) und eine Dämpfe-Ableitung (58) aufweist.

12. Behälter nach einem der Ansprüche 1 bis 11, **dadurch gekennzeichnet, dass** im Bereich der flexiblen Dichtelemente (20; 18, 19) und/oder weiterer Emissionszonen der Abdeckung (6) Absaugleitungen (39) vorgesehen sind, die mit der zentralen Einheit (28) verbunden sind.

13. Behälter nach einem der Ansprüche 1 bis 12, **dadurch gekennzeichnet, dass** im Zentrum der Abdeckung (6) eine Wasserablassleitung (32) oder eine Zuführleitung (72) für Löschschaum oder eine andere Versorgungs/Entsorgungsleitung an die Abdeckung (6) angeschlossen ist, die eine Stütz- und Tragefunktion für die Zu-/Ableitungen (29) sowie für Absaugleitungen (39) und die Mess- und Steuerleitungen (42, 43) einnimmt.

14. Behälter nach Anspruch 10, **dadurch gekennzeichnet, dass** die Wanne (8) mit einer Wasserniveaumessung (41) und Niveauregelung versehen ist.

15. Behälter nach Anspruch 3, **dadurch gekennzeichnet, dass** die Trimmkammern (14) unterhalb von Pontonkammern (15) angeordnet sind.

16. Behälter nach Anspruch 8, **dadurch gekennzeichnet, dass** unterhalb von Pontonkammern (15) eine Dämpferingkammer (12) angeordnet ist, die durch gasseitig verbundene Dämpfesammelkammern gebildet wird.

17. Anordnung mit mehreren Behältern nach einem der Ansprüche 1 bis 16, **dadurch gekennzeichnet, dass** diese Behälter mit einer gemeinsamen zentralen Einheit (28) verbunden sind.

## Claims

1. A vertical round container for storing liquids, comprising a floating cover covering the surface of the liquid, the cover being sealed in relation to the container wall by means of flexible sealing elements and comprising, on the lower side thereof, compartments which are open towards the liquid and in which gaseous media/vapors are entrapped, devices being provided for determining the immersion depth of the cover, and supply lines and discharge lines being provided for varying the amount of the gaseous medium in the compartments, the supply lines being connected to a unit for gaseous medium that is arranged outside the container chamber,
**characterized in**
**that** both the supply lines and the discharge lines are connected to the central unit, and a gas control unit, which is part of the central unit (28), is provided and that the compartments which are open towards the liquid are connected to said gas control unit which comprises a collection line (51), a compressor (52), a distributor line (53) and valves (50, 57) in such a manner that each supply/discharge line (29) of the open compartments is connectable to each other supply/discharge line (29) of the other compartments via the compressor (52), and that the immersion depth of the cover (6) is determined at extreme points (40a) and the horizontal position of the cover (6) is adjustable through displacement of the gaseous media/vapors between the compartments (14, 12) by means of the gas control unit.

2. The container according to claim 1, **characterized in that** each open compartment comprises a line which is usable either as a supply line or as a discharge line.

3. The container according to any one of claims 1 or 2, **characterized in that** the immersion depth of the cover (6) is determined on the edge of the cover (6) and in the open compartments (14, 12) and that at least three open compartments are distributed at least around the peripheral portion of the cover (6), which compartments serve as trim compartments (14) which are each connected via a separate supply/discharge line (29) to the gas control unit (28).

4. The container according to any one of claims 1 to 3, **characterized in that** the supply/discharge lines (29) are passed through the liquid (4) to the lower container edge or container bottom (2).

5. The container according to claim 4, **characterized in that** the lines (29) guided through the liquid (4) are composed of rigid line sections (30) which are connected by articulated adapters (31).

6. The container according to claim 5, **characterized in that** at least three hose joints are provided as articulated adapters (21).

7. The container according to claim 3, **characterized in that**, when viewed in circumferential direction and/or towards the container center, pontoon compartments (15), each closed at the liquid side, are provided to alternate with the trim compartments (14).

8. The container according to claims 1 to 7, **characterized in that** the cover (6) has provided thereon at least one concentric vapor ring chamber (12) which is connected via a separate supply/discharge line (29) to the central unit (28).

9. The container according to claim 8, **characterized in that** the vapor ring compartment (12) is arranged in a portion positioned further to the center of the cover.

10. The container according to any one of claims 1 to 9, **characterized in that** a tub (8) deepened towards the liquid (4) is formed in the center of the cover (6), the bottom (9) of the tub (8) immersing into the liquid (4).

11. The container according to any one of claims 1 to 10, **characterized in that** the central unit (28) comprises supply lines for air and other gases (54) and a vapor discharge line (58).

12. The container according to any one of claims 1 to 11, **characterized in that** suction lines (39) which are connected to the central unit (28) are provided in the area of the flexible sealing elements (20; 18, 19) and/or further emission zones of the cover (6).

13. The container according to any one of claims 1 to 12, **characterized in that** in the center of the cover (6) a water outlet line (32) or a feed line (72) for fire extinguishing foam or another feed/disposal line is connected to the cover (6) which assumes a supporting and carrying function for the supply/discharge lines (29) and for suctions lines (39) and the measurement and control lines (42, 43).

14. The container according to claim 10, **characterized in that** the tub (8) is provided with a water-level measuring device (41) and level-regulating device.

15. The container according to claim 3, **characterized in that** the trim compartments (14) are disposed underneath pontoon compartments (15).

16. The container according to claim 8, **characterized in that** a vapor ring compartment (12) which is formed by vapor collection compartments connected at the gas side is arranged underneath pontoon compartments (15).

17. An arrangement comprising a plurality of containers according to any one of claims 1 to 16, **characterized in that** said containers are connected to a joint central unit (28).

## Revendications

1. Récipient rond vertical pour le stockage de liquides avec un couvercle flottant, recouvrant la surface du liquide, le couvercle étant étanchéifié vis-à-vis de la paroi de récipient au moyen d'éléments flexibles d'étanchéité et présentant sur sa face inférieure des cavités ouvertes vers le liquide, dans lesquels des fluides/vapeurs gazeuses sont enfermés, des dispositifs étant prévus pour déterminer la profondeur de pénétration du couvercle et des Conduites d'amenée et des conduites d'évacuation étant prévues avec lesquelles la quantité du fluide gazeux est modifiable dans les cavités, les conduites d'amenée étant reliés à une unité pour le fluide gazeux, laquelle est disposée à l'extérieur de l'enceinte du récipient,
**caractérisé en ce que**
aussi bien les conduites d'amenée que les conduites de sortie sont reliées à l'unité centrale et une unité de commande de gaz, qui fait partie de l'unité centrale (28), est prévue et **en ce que** les cavités ouverte en direction du liquide est reliée à cette unité de commande de gaz qui présente une conduite collectrice (51), un compresseur (52), une conduite distributrice (53) et des soupapes (50, 57), de sorte que chaque conduite d'amenée et de sortie (29) des cavités ouvertes est reliable à chaque autre conduite d'amenée et de sortie (29) des autres cavités par le compresseur (52) et **en ce que** la profondeur de pénétration du couvercle (6) est déterminée à des points extrêmes (40a) et que la position horizontale du couvercle (6) est réglable par le biais déplacement des vapeurs/fluides gazeux entre les cavités (14, 12) par l'unité de commande de gaz.

2. Récipient selon la revendication 1, **caractérisé en ce que** chaque cavité ouverte présente une conduite qui peut servir soit de conduite d'amenée soit de conduite de sortie.

3. Récipient selon l'une des revendications 1 ou 2, **caractérisé en ce que** la profondeur de pénétration au bord du couvercle (6) ainsi que dans les cavités ouvertes (14, 12) est déterminée et **en ce qu'**au moins autour de la zone de bordure du couvercle (6), au moins trois cavités ouvertes sont réparties qui servent de cavités de réglage (14) qui sont reliées respectivement à l'unité de commande de gaz (28) à l'aide d'une propre conduite d'amenée/de sortie (29).

4. Récipient selon l'une des revendications 1 à 3, **caractérisé en ce que** les conduites d'arrivée/de sortie (29) sont guidés à travers le liquide (4) vers le bord inférieur de récipient ou le fond de récipient (2).

5. Récipient selon la revendication 4, **caractérisé en ce que** les conduites (29) guidée à travers le liquide (4) se composent de sections de conduites (30) rigides qui sont reliées par des pièces intermédiaires (31).

6. Récipient selon la revendication 5, **caractérisé en ce qu'**il est prévu en tant que pièces intermédiaires (31) au moins trois articulations de tuyaux.

7. Récipient selon la revendication 3, **caractérisé en ce que** il est prévu vu dans la direction périphériques/ou vu dans la direction milieu de récipient, en alternance aux cavités de réglage (14) respectivement des cavités ponton (15) fermées côté liquide au moins sur le couvercle (6).

8. Récipient selon l'une des revendications 1 à 7, **caractérisé en ce que** il est prévu sr le couvercle (6) au moins une cavité tampon concentrique (12) qui est reliée à l'unité centrale par une propre conduite d'amenée/de sortie (29).

9. Récipient selon la revendication 8, **caractérisé en ce que** la cavité (12) est disposée dans une zone se trouvant plus loin en direction du milieu du couvercle.

10. Récipient selon l'une des revendications, **caractérisé en ce qu'**au centre du couvercle (6) il est ménagé une cuvette (8) s'affaissant en direction du liquide (4), le fond (9) de la cuvette (8) plongeant dans le liquide (4).

11. Récipient selon l'une des revendications 1 à )**caractérisé en ce que** l'unité centrale (28) présente des conduites d'amenée pour l'air et d'autre gaz (54) et une conduite de sortie des vapeurs (58).

12. Récipient selon l'une des revendications 1 à 11, **caractérisé en ce que** dans la zone des éléments d'étanchéité (20; 18, 19) et/ou autres zones d'émission du couvercle (6), il est prévu des conduites d'aspirations (39) qui sont reliées à l'unité centrale (28).

13. Récipient selon l'une des revendications 1 à 12, **caractérisé en ce qu'**il est raccordé au centre du couvercle (6), une conduite d'évacuation de l'eau (32) ou une conduite d'alimentation (72) pour une mousse d'extinction ou une autre conduite d'alimentation/élimination au couvercle (6) qui assure une fonction de soutien et de support pour les conduites d'arrivée/de sortie (29) ainsis que pour les conduites d'aspiration (39) et les fonctions de mesure et de commande (42, 43).

14. Récipient selon la revendication 10, **caractérisé en ce que** la cuvette (8) est munie d'une mesure de niveau d'eau (41) et un réglage de niveau.

15. Récipient selon la revendication 3, **caractérisé en ce que** les cavités de réglage (14) sont disposées en dessous de cavités ponton (15).

16. Récipient selon la revendication 3, **caractérisé en ce qu'**en dessous de cavités de ponton (15), il est disposé une cavité tampon (12) qui sont formées par des cavités collectrices de vapeur.

17. Dispositif avec plusieurs récipients selon l'une des revendications 1 à 16, **caractérisé en ce que** ces récipients sont reliés à une unité centrale commune (28).
